# FASCICULE DE BREVET EUROPEEN

(11) **EP 1 266 183 B1**
(45) Date de publication et mention de la délivrance du brevet: **18.08.2004**
(21) Numéro de dépôt: 01917138.8
(22) Date de dépôt: 13.03.2001
(51) Int. Cl.: F41H 11/16

(54) **DISPOSITIF DE SECURISATION D'UN TERRAIN MINE**
VORRICHTUNG ZUM RÄUMEN EINES VERMINTEN GELÄNDES
DEVICE FOR CLEARING LANDMINES

(30) Priorité: 20.03.2000 FR 0003556
(43) Date de publication de la demande: 18.12.2002
(73) Titulaire: Hitachi-Furukawa Loaders Europe SAS, 69740 Genas (FR)
(72) Inventeur: YAMAMOTO, Naoki, F-69740 Genas (FR); RIBERON, Yves, F-69500 Bron (FR)
(74) Mandataire: Maureau, Philippe
(86) Numéro de dépôt international: PCT/FR2001/000751
(87) Numéro de publication internationale: WO 2001/071271

(56) Documents cités:
- WO-A-99/49273
- WO-A-99/53261
- US-A- 5 979 289

## Description

La présente invention a pour objet un dispositif de sécurisation d'un terrain miné, et notamment d'un terrain pouvant contenir des mines anti-personnel.

La sécurisation ou dépollution d'un terrain consiste à ôter les mines du terrain ou à les détruire sur place.

Parmi les méthodes utilisées, il est possible de citer la destruction par des engins mécanisés dans les zones facilement accessibles, et la détection manuelle dans les zones d'accès plus difficile. Cette dernière méthode est lente et dangereuse.

Le document WO/JP99/01909 concerne un dispositif de sécurisation d'un terrain miné comportant un engin porteur, tel qu'une chargeuse ou une pelle hydraulique, équipé d'au moins un support sur lequel est monté articulé un châssis avec interposition d'un vérin de pression, le châssis étant équipé à son extrémité inférieure d'une pluralité de barres dont les extrémités inférieures sont munies de pieds. Les différents pieds disposés, par exemple, suivant un rectangle prennent appui sur le sol, et il est procédé à un tassement du matériau recouvrant la ou les mines, si une mine est présente, conduisant ainsi à leur destruction par explosion. Selon une forme d'exécution du dispositif décrit dans le document précité, les barres verticales comportent des extrémités supérieures munies chacune d'un piston monté coulissant dans un cylindre, les différents cylindres communiquant et étant remplis d'un fluide incompressible. Un générateur de vibrations, tel qu'un piston muni d'un mouvement alternatif, réalise une mise en vibrations du fluide transmettant ainsi ces vibrations aux barres portant les différents pieds prenant appui sur le sol. La pression du vérin monté entre le support et le châssis est également transmise aux barres et aux pieds par l'intermédiaire du fluide incompressible. L'efficacité d'un tel dispositif est moyenne, dans la mesure où tous les efforts sont transmis par le fluide incompressible, et ce dispositif est assez mal adapté à un terrain irrégulier, dans la mesure où toutes les barres sont parallèles sans aucune possibilité d'orientation les unes relativement aux autres.

Le but de l'invention est de fournir un dispositif de sécurisation d'un terrain miné permettant de transmettre de façon efficace aux pieds prenant appui sur le terrain, les forces de pression et de vibrations pour obtenir la destruction de façon sûre d'une mine enterrée dans ce terrain, et de permettre l'adaptation de la position des barres et des pieds à la configuration du terrain, dans le cas où le terrain est irrégulier.

A cet effet, le dispositif qu'elle concerne, du type monté sur un engin porteur équipé d'au moins un support sur lequel est monté articulé un châssis, avec interposition d'un vérin de pression, le châssis étant équipé à son extrémité inférieure d'une pluralité de barres verticales dont les extrémités inférieures sont munies de pieds et dont les extrémités supérieures sont munies chacune d'un piston monté coulissant dans un cylindre, les différents cylindres communiquant et étant remplis d'un fluide incompressible soumis à l'action d'un générateur de vibrations contenu dans le châssis, est caractérisé en ce qu'une pièce mécanique appelée répartiteur, dans laquelle sont ménagés les cylindres servant au montage des pistons disposés aux extrémités supérieures des barres, et intégrant une chambre de mise en communication de ces cylindres, est montée coulissante entre des butées dans le châssis, parallèlement aux axes des cylindres, la pièce mécanique formant répartiteur étant soumise directement à l'action des forces de poussée du vérin, par l'intermédiaire des butées du châssis.

Le répartiteur peut coulisser librement entre des butées solidaires du châssis dans la même direction axiale que les barres. De ce fait, la force de poussée axiale produite par le vérin est transmise directement au châssis, puis au répartiteur et enfin aux pistons, barres et pieds par l'intermédiaire du fluide contenu dans les cylindres du répartiteur.

Suivant une autre caractéristique avantageuse de l'invention, le répartiteur est en contact direct avec le générateur de vibrations qui transmet des vibrations parallèllement à l'axe des cylindres. Le fait que les vibrations produites par le générateur soient transmises directement au répartiteur améliore l'efficacité du dispositif.

La conjugaison des vibrations et de la force de poussée générée produit le tassement recherché du matériau recouvrant la ou les mines, conduisant à leur destruction par explosion.

Suivant une caractéristique de l'invention, chaque tige de piston est articulée par l'intermédiaire d'un joint de cardan à l'extrémité supérieure d'une barre, des lames élastiques longitudinales fixées sur la tige prenant appui sur la barre, pour maintenir celle-ci en alignement avec la tige, en l'absence de contraintes extérieures. Les pieds étant eux-mêmes montés à l'extrémité inférieure d'une barre par l'intermédiaire d'un joint de cardan, il est possible à la partie inférieure des barres de s'incliner par rapport à la partie supérieure de celles-ci pour s'adapter à la forme du terrain.

En outre, chaque barre portant un pied est réalisée en deux parties rigides, c'est-à-dire une partie supérieure montée sur la tige de piston et une partie inférieure ou tige qui, fixée de façon rigide et démontable dans l'alignement de la partie supérieure, est réalisée en un matériau facilement ruptible et d'un faible coût.

Ces caractéristiques permettent de protéger l'appareil des effets destructeurs de l'explosion. En effet, dans le cas de l'explosion d'une mine, seule la partie inférieure ou tige de la barre va être détruite, d'autant plus que l'inclinaison de la tige portant un pied, par rapport à la barre correspondante, réduit la transmission au piston des effets destructeurs de l'explosion, puisque dans cette position inclinée par rapport à la direction principale de l'explosion les tiges sont facilement ruptibles. Ces tiges inférieures qui sont réalisées, par exemple, en matière synthétique ou en bambou, sont des pièces d'usure qui sont remplaçables très facilement, sur le terrain même à sécuriser.

Suivant une autre caractéristique de l'invention, chaque tige de piston est bloquée en rotation par rapport au cylindre dans lequel est monté déplaçable le piston qu'elle porte.

De préférence, chaque tige de piston est soumise à l'action d'un ressort exerçant sur la tige une action verticale de bas en haut, afin d'aligner les pieds des différentes barres, lorsqu'aucune contrainte n'est exercée sur celles-ci. Ce réalignement est important lorsque le châssis est soulevé pour passer d'une zone venant d'être sécurisée à une zone voisine.

Suivant une forme d'exécution de ce dispositif, les pieds sont reliés les uns aux autres par des liens souples, les pieds disposés en périphérie étant eux-mêmes reliés par de tels liens à un cadre ou un carter prolongeant le châssis vers le bas.

Lorsque les conditions de terrain le permettent et que la vitesse d'exécution peut être augmentée, il est possible de faire glisser les pieds sur le sol dans un mouvement d'ensemble de l'appareil généré par le déplacement du bras ou de l'engin porteur, tout en maintenant la poussée du vérin et en générant des vibrations. La solidarisation des différents pieds, au moins suivant la direction du déplacement par les moyens d'attache souples permet ce déplacement tout en conservant l'indépendance des pieds suivant une direction verticale. Suivant la géographie du terrain, il est possible de juxtaposer plusieurs modules comme celui qui vient d'être décrit, afin d'augmenter la vitesse de sécurisation. Dans ce cas, plusieurs châssis peuvent être juxtaposés et reliés les uns aux autres par des systèmes d'attache rapide connus.

L'efficacité de la sécurisation d'un terrain dépend de l'opérateur qui pourrait, par omission, laisser des zones non dépolluées. Pour assister l'opérateur dans sa tâche, il est possible de connaître la position des pieds à l'aide de capteurs reliés à un calculateur en vue de l'enregistrement des grandeurs angulaires et linéaires représentatives des paramètres de position du bras articulé. Les opérations ultérieures de contrôle peuvent être facilitées par des marquages au sol délimitant les zones qui ont été sécurisées.

De toute façon, l'invention sera bien comprise à l'aide de la description qui suit, en référence au dessin schématique annexé représentant, à titre d'exemples non limitatifs, deux formes d'exécution de ce dispositif :
Figure 1 est une vue d'un dispositif selon l'invention monté à l'extrémité du bras d'un engin porteur ;
Figure 2 est une vue de côté, partiellement en coupe, d'un premier dispositif ;
Figure 3 est une vue de détail à échelle agrandie, partiellement en coupe, montrant le guidage d'une tige associée à une extrémité de barre dans un cylindre ;
Figure 4 est une vue de détail à échelle agrandie et partiellement en coupe longitudinale d'une barre équipée d'un pied d'appui sur le sol ;
Figure 5 est une vue partielle en coupe longitudinale d'un second dispositif.

La figure 1 représente un engin porteur 2 équipé d'un bras articulé 3, dont l'extrémité comporte un support 4 destiné au montage d'un dispositif selon l'invention désigné par la référence générale 5. Le dispositif selon l'invention comprend un châssis 6 monté sur le support 4 par l'intermédiaire de bras 7 formant un parallélogramme déformable. Un vérin 8 est monté entre le support 4 et le châssis 6. Le châssis 6 comporte des glissières 9, dans lesquelles est montée coulissant verticalement une pièce mécanique 10 appelée répartiteur, ce coulissement étant réalisé axialement par rapport au châssis, avec limitation de la course par l'intermédiaire de butées 11, 12. Dans le répartiteur 10 sont ménagés un certain nombre de cylindres 13 parallèles, et s'étendant axialement par rapport au châssis en débouchant vers le bas. Ces cylindres sont, par exemple, au nombre de douze en étant disposés en quatre rangées de trois cylindres. Ces cylindres communiquent par l'intermédiaire d'une chambre supérieure 14. Les cylindres sont remplis d'un fluide incompressible, tel qu'un fluide hydraulique. A l'intérieur de chaque cylindre est monté coulissant avec étanchéité un piston 15 disposé à l'extrémité d'une tige 16. Des moyens sont prévus pour empêcher le pivotement de la tige 16 et du piston 15 à l'intérieur du cylindre 13. Dans la forme d'exécution représentée au dessin, ces moyens de blocage en rotation sont constitués par une rainure longitudinale 17 ménagée dans la tige 16, dans laquelle est engagé un doigt 18 porté par l'élément de fermeture 19 de l'extrémité inférieure du cylindre. Cet élément 19 présente un trou pour le passage de la tige 16. Sur cet élément de fermeture 19 repose un ressort hélicoïdal 20 dont l'autre extrémité prend appui sous la tête du piston 15. Ainsi, les tiges de piston 16 sont toutes alignées lorsqu'aucune contrainte extérieure n'est exercée sur les tiges de piston.

Le châssis 6 contient également un générateur de vibrations, par exemple constitué par un appareil hydraulique à percussion de type connu, dont le piston 22 est représenté au dessin, ce piston 22, déplaçable axialement, imprimant des chocs sur le répartiteur 10.

Chaque tige de piston 16 est articulée par l'intermédiaire d'un joint de cardan 23 sur l'extrémité d'une barre 24, des lames élastiques longitudinales 25, fixées sur la tige 16, prenant appui sur la barre 24 pour maintenir celle-ci en alignement avec la tige, en l'absence de contraintes extérieures.

Chaque barre 24 est munie, à son extrémité inférieure, d'une tige 26 fixée de façon rigide et démontable, dans l'alignement de la barre 24. Cette tige, qui est tubulaire, dans la forme d'exécution représentée à la figure 4, est réalisée en un matériau bon marché et est facilement ruptible. Il peut s'agir, par exemple, de matière synthétique ou encore de bambou.

A l'extrémité inférieure de chaque tige 26 est articulé, à l'aide d'un joint de cardan 27, un pied 28 plat, par exemple de forme rectangulaire, et destiné à prendre appui au sol. Il peut être noté qu'un carter 29 solidaire du châssis 6 prolonge celui-ci vers le bas et protège les cylindres 13, les pistons 15, les tiges de piston 16 et partiellement les barres 24.

La figure 5 représente une variante d'exécution du dispositif décrit précédemment, dans lequel les mêmes éléments sont désignés par les mêmes références. Dans ce cas, les différents pieds 28 sont reliés les uns aux autres par des liens souples 30, et les pieds situés en périphérie sont reliés par des liens 32 à un cadre 33 qui prolonge vers le bas le carter 29.

Il résulte de la structure qui vient d'être décrite que la force de poussée axiale produite par le vérin 7 est transmise directement au châssis 6 puis au répartiteur 10 par l'intermédiaire des butées 12, cette pression étant ensuite transmise aux pieds 28 par l'intermédiaire du fluide incompressible contenu dans les cylindres 13, des barres 24 et des tiges 26. En ce qui concerne les vibrations produites par le générateur dont le piston 22 est représenté au dessin, elles sont transmises directement au répartiteur 10 et au fluide qu'il contient, puis successivement aux pistons 15, aux barres 24, 26 et aux pieds 28.

Comme montré au dessin, et notamment à la figure 4, l'articulation des barres 24, 26 par rapport aux tiges de piston 16 permet une inclinaison des barres en vue de l'adaptation à la nature du terrain. Il est ainsi possible, grâce à ce dispositif, d'intervenir dans des terrains beaucoup plus mouvementés que dans le cas où les barres sont alignées de façon définitive avec les tiges de piston. En outre, dans le cas du dispositif représenté à la figure 5, il est possible de déplacer le dispositif sur le terrain en cours de fonctionnement, c'est-à-dire en continuant à exercer une pression grâce au vérin 18 et des vibrations grâce au générateur de vibrations.

Comme il va de soi, l'invention ne se limite pas aux seules formes d'exécution de ce dispositif, décrites ci-dessus à titre d'exemples, elle en embrasse au contraire toutes les variantes. C'est ainsi notamment que plusieurs dispositifs pourraient être juxtaposés, ou encore que les moyens de blocage en rotation des pistons et les moyens de rappel élastiques vers le haut des pistons montés dans les cylindres 13 pourraient être différents sans que l'on sorte pour autant du cadre de l'invention.

## Revendications

1. Dispositif de sécurisation d'un terrain miné, du type monté sur un engin porteur équipé d'au moins un support (4) sur lequel est monté articulé un châssis (6), avec interposition d'un vérin de pression (8), le châssis étant équipé à son extrémité inférieure d'une pluralité de barres verticales (24) dont les extrémités inférieures (26) sont munies de pieds (28) et dont les extrémités supérieures sont munies chacune d'un piston (15) monté coulissant dans un cylindre (13), les différents cylindres communiquant et étant remplis d'un fluide incompressible soumis à l'action d'un générateur de vibrations (22) contenu dans le châssis, **caractérisé en ce qu'**une pièce mécanique (10) appelée répartiteur, dans laquelle sont ménagés les cylindres (13) servant au montage des pistons (15) disposés aux extrémités supérieures des barres (24), et intégrant une chambre (14) de mise en communication de ces cylindres, est montée coulissante entre des butées (11, 12) dans le châssis, parallèlement aux axes des cylindres (13), la pièce mécanique formant répartiteur (10) étant soumise directement à l'action des forces de poussée du vérin (8), par l'intermédiaire des butées (12) du châssis.

2. Dispositif selon la revendication 1, **caractérisé en ce que** le répartiteur (10) est en contact direct avec le générateur de vibrations (22) qui transmet des vibrations parallèlement à l'axe des cylindres.

3. Dispositif selon l'une des revendications 1 et 2, **caractérisé en ce que** chaque tige de piston (16) est articulée par l'intermédiaire d'un joint de cardan (23) à l'extrémité supérieure d'une barre (24), des lames élastiques longitudinales (25) fixées sur la tige (16) prenant appui sur la barre (24), pour maintenir celle-ci en alignement avec la tige (16), en l'absence de contraintes extérieures.

4. Dispositif selon l'une des revendications 1 à 3, **caractérisé en ce que** chaque tige de piston (16) est bloquée en rotation par rapport au cylindre (13) dans lequel est monté déplaçable le piston (15) qu'elle porte.

5. Dispositif selon l'une des revendications 1 à 4, **caractérisé en ce que** chaque tige de piston (16) est soumise à l'action d'un ressort (20) exerçant sur la tige une action verticale de bas en haut, afin d'aligner les pieds (28) des différentes barres (24, 26), lorsqu'aucune contrainte n'est exercée sur les barres.

6. Dispositif selon l'une des revendications 1 à 5, **caractérisé en ce que** chaque barre (24, 26) portant un pied (28) est réalisée en deux parties rigides, c'est-à-dire une partie supérieure (24) montée sur la tige de piston (16) et une partie inférieure (26) ou tige qui, fixée de façon rigide et démontable dans l'alignement de la partie supérieure, est réalisée en un matériau facilement ruptible et d'un faible coût.

7. Dispositif selon l'une des revendications 1 à 6, **caractérisé en ce que** les pieds (28) sont reliés les uns aux autres par des liens souples (30), les pieds (28) disposés en périphérie étant eux-mêmes reliés par de tels liens (32) à un cadre (33) ou un carter prolongeant le châssis (6) vers le bas.

## Patentansprüche

1. Vorrichtung zum Räumen eines verminten Geländes, die auf einem Trägerfahrzeug montiert und mit mindestens einer Auflage (4) ausgestattet ist, an der ein Gestell bzw. Rahmen (6) mit Zwischenschaltung eines Druckzylinders (8) gelenkig montiert ist, wobei das Gestell an seinem unteren Ende mit einer Vielzahl vertikaler Stangen (24) ausgestattet ist, deren untere Enden (26) mit Füssen (28) versehen sind und deren obere Enden jeweils mit einem Kolben (15) versehen sind, der in einem Zylinder (13) gleitend gelagert ist, wobei die verschiedenen Zylinder kommunizieren und mit einem inkompressiblen Fluid gefüllt sind, das der Wirkung eines in dem Gestell enthaltenen Vibrationsgenerators (22) ausgesetzt ist, **dadurch gekennzeichnet, dass** ein als Verteiler bezeichnetes mechanisches Teil (10), in welchem die Zylinder (13) angeordnet sind, die zur Montage der an den oberen Enden der Stangen (24) angeordneten Kolben (15) dienen und mit einer Kammer (14) zur Kommunikation der Zylinder verbunden sind, zwischen Anschlägen (11, 12) in dem Gestell parallel zu den Achsen der Zylinder (13) gleitend gelagert ist, wobei das den Verteiler (10) bildende mechanische Teil der Einwirkung der Schubkräfte des Zylinders (8) über die Anschläge (12) des Gestells unmittelbar ausgesetzt ist.

2. Vorrichtung nach Anspruch 1, **dadurch gekennzeichnet, dass** der Verteiler (10) mit dem Vibrationsgenerator (22), der die Vibrationen parallel zur Achse der Zylinder überträgt, in unmittelbarem Kontakt ist.

3. Vorrichtung nach einem der Ansprüche 1 und 2, **dadurch gekennzeichnet, dass** jede Kolbenstange (16) an ein Kardangelenkt (23) an dem oberen Ende einer Stange (24) angelenkt ist, wobei auf der Kolbenstange (16) befestigte elastische Längsblätter (25) auf der Stange (25) aufliegen, um diese mit der Kolbenstange (16) ausgerichtet zu halten, wenn keine äusseren Zwänge vorhanden sind.

4. Vorrichtung nach einem der Ansprüche 1 bis 3, **dadurch gekennzeichnet, dass** jede Kolbenstange (16) bezüglich des Zylinders (13) drehfest angeordnet ist, in welchem der Kolben (15), den sie trägt, verschiebbar gelagert ist.

5. Vorrichtung nach einem der Ansprüche 1 bis 4, **dadurch gekennzeichnet, dass** jede Kolbenstange (16) der Wirkung einer Feder (20) ausgesetzt ist, welche auf die Kolbenstange vertikal von unten nach oben einwirkt, um die Füße (28) der verschiedenen Stangen (24, 26) auszurichten, wenn keinerlei Zwang auf die Stangen ausgeübt wird.

6. Vorrichtung nach einem der Ansprüche 1 bis 5, **dadurch gekennzeichnet, dass** jede einen Fuß (28) tragende Stange (24, 26) aus zwei starren Teilen besteht, das heisst einem auf der Kolbenstange (16) montierten oberen Teil (24) und einem unteren Teil (26) oder einer Stange, der bzw. die in der Ausrichtung des oberen Teils starr und demontierbar befestigt ist und aus einem leicht zerreißbaren und kostengünstigen Material besteht.

7. Vorrichtung nach einem der Ansprüche 1 bis 6, **dadurch gekennzeichnet, dass** die Füße (28) miteinander durch nachgiebige Verbindungen (30) verbunden sind, wobei die am Rand angeordneten Füße (28) ihrerseits durch derartige Verbindungen (32) mit einem Rahmen (33) oder einem das Gestell (6) nach unten verlängernden Gehäuse verbunden sind.

## Claims

1. Device for making mined land secure, of the type fitted on a carrier vehicle which is equipped with at least one support (4) on which a chassis (6) is articulated, with interposition of a pressure jack (8), the chassis being equipped at its lower end with a plurality of vertical bars (24), the lower ends (26) of which are provided with feet (28), and the upper ends of which are each provided with a piston (15) which is fitted such as to slide in a cylinder (13), the different cylinders communicating and being filled with a non-compressible fluid which is subjected to the action of a vibration generator (22) contained in the chassis, **characterised in that** a mechanical part (10) known as a distributor, in which there are disposed the cylinders (13) used for fitting of the pistons (15) which are disposed at the upper ends of the bars (24), and incorporating a chamber (14) for putting these cylinders into communication, is fitted such as to slide between stops (11, 12) in the chassis, parallel to the axes of the cylinders (13), the mechanical part which forms a distributor being subjected directly to the action of the thrust forces of the jack (8), by means of the stops (12) of the chassis.

2. Device according to claim 1, **characterised in that** the distributor (10) is in direct contact with the vibration generator (22) which transmits vibrations parallel to the axis of the cylinders.

3. Device according to claim 1 or claim 2, **characterised in that** each piston rod (16) is articulated by means of a universal joint (23) at the upper end of a bar (24), longitudinal resilient plates (25) which are secured to the rod (16) being supported on the bar (24), in order to keep the latter aligned with the rod (16) in the absence of external constraints.

4. Device according to any one of claims 1 to 3, **characterised in that** each piston rod (16) is locked in rotation relative to the cylinder (13) in which the piston (15) which it supports is fitted in a displaceable manner.

5. Device according to any one of claims 1 to 4, **characterised in that** each piston rod (16) is subjected to the action of a spring (20) which exerts vertical action on the rod from the bottom upwards, in order to align the feet (28) of the different bars (24, 26) when no constraint is applied to the bars.

6. Device according to any one of claims 1 to 5, **characterised in that** each bar (24, 26) which supports a foot (28) is made in two rigid parts, i.e. an upper part (24) which is fitted on the piston rod (16) and a lower part (26) or rod, which is secured rigidly and in a detachable manner in the alignment of the upper part, and is made of a low-cost material which is easily breakable.

7. Device according to any one of claims 1 to 6, **characterised in that** the feet (28) are connected to one another by flexible connections (30), the feet (28) which are disposed on the periphery being themselves connected by connections (32) of this type to a frame (33) or housing which extends the chassis (6) downwards.
